# EUROPÄISCHE PATENTSCHRIFT

(11) **EP 3 543 431 B1**
(45) Veröffentlichungstag und Bekanntmachung des Hinweises auf die Patenterteilung: **31.07.2024**
(21) Anmeldenummer: 19157853.3
(22) Anmeldetag: 18.02.2019
(51) Int. Cl.: E04G 21/18, E04B 1/41, E04G 15/04

(54) **VERANKERUNGSSYSTEM FÜR BETONBAUWERKE**
ANCHORING SYSTEM FOR CONCRETE STRUCTURES
SYSTÈME D'ANCRAGE POUR CONSTRUCTIONS EN BÉTON

(30) Priorität: 20.03.2018 CH 3662018; 06.02.2019 CH 1392019
(43) Veröffentlichungstag der Anmeldung: 25.09.2019
(73) Patentinhaber: Albanese, Pino, 8400 Winterthur (CH)
(72) Erfinder: Albanese, Pino, 8400 Winterthur (CH)
(74) Vertreter: Gachnang, Hans Rudolf

(56) Entgegenhaltungen:
- DE-U- 6 912 634
- JP-A- 2006 028 907

## Beschreibung

Die Erfindung betrifft ein Verankerungssystem für Betonbauwerke gemäss dem Oberbegriff des Patentanspruchs 1.

Betonbauwerke bzw. Betonteilbauten können eine oder mehrere einbetonierte Verankerungselemente umfassen. Verankerungselemente definieren im jeweiligen Betonbauwerk zugängliche Hohlräume, die zum Befestigen bzw. Verankern weiterer Elemente genutzt werden können.

Solche weiteren Elemente sind beispielsweise Bauelemente wie Spannstäbe, Konsolen, Gerüste, Schutzgeländer, Hebewerkzeuge oder Schalungen. Die Form und die innere Struktur solcher Verankerungselemente sind in der Regel so auf die zu befestigenden Elemente abgestimmt, dass diese einfach befestigt werden können.

Aus der CH 684 648 ist ein Verankerungssystem mit einem Verankerungselement in Gestalt einer Gewindehülse mit einem länglichen Halterohr bekannt. Die Gewindehülse ist einseitig offen und an der gegenüberliegenden Seite durch eine Deckplatte verschossen. Die Gewindehülse umfasst eine zentrale Gewindebohrung, in die vom offenen Ende her ein Gewindebolzen wie z.B. ein Spannstab eingeschraubt werden kann. Das Halterohr ist rotationssymmetrisch ausgebildet, wobei der Aussendurchmesser vom offenen Ende her zum geschlossenen Ende hin stufenweise zunimmt. Die Deckplatte umfasst Kreisringabschnitte, welche das Halterohr radial überragen.

Die Befestigung solcher bekannten Gewindehülsen erfolgt mittels zapfenförmiger Montageelemente mit einem konisch bzw. kegelstumpfartig ausgebildeten Fuss. Solche Montageelemente werden mit einem Nagel an der Schalung eines zu erstellenden Betonbauwerks befestigt. Eine zu befestigende Betonhülse wird nach dem Einschlagen des Nagels auf den Zapfen aufgesteckt und an diesem kraftschlüssig gehalten. Der Zapfen dient einerseits als Halteelement zum Befestigen der Gewindehülse und andererseits verschliesst er gleichzeitig die offene Seite der Gewindebohrung. Dadurch soll verhindert werden, dass beim Erstellen des Betonbauwerks bzw. beim Füllen der Schalung Zementwasser in die Gewindebohrung eindringen kann. Nach der Erstellung des Bauwerks und der Aushärtung des Betons wird beim Ausschalen der Zapfen zusammen mit der Schalwand von der Gewindehülse abgezogen oder, falls der Zapfen in der Gewindehülse zurückbleibt, kann dieser am Nagel aus der Gewindehülse herausgezogen werden.

Beim Füllen der Schalung übt der Flüssigbeton Kräfte auf die Gewindehülse aus. Diese können eine Verschiebung oder Ablösung der Gewindehülse vom Zapfen bewirken. Als Folge davon kann Zementwasser in die Gewindebohrung eindringen und die Gewindehülse unbrauchbar machen. Selbst wenn kein Zementwasser eindringen sollte, sind Gewindehülsen, die nach dem Aushärten des Betons schräg und/oder versetzt bezüglich der Solllage einbetoniert sind nicht nutzbar. Insbesondere Verankerungselemente mit vergleichsweise grossen Oberflächen müssen deshalb zusätzlich gesichert werden, indem sie beispielsweise mit Drähten an Armierungsstäben befestigt werden. Herkömmliche Verankerungselemente können auch Nagelschlaufen umfassen, die zusätzlich eine direkte Befestigung an einer Schalung mittels Nägeln ermöglichen.

Aus der JP2006028907A ist ein Verankerungssystem mit einer Verankerungshülse und einer Montagevorrichtung bekannt, wobei die Montagevorrichtung eine Basisplatte und einen an dieser Basisplatte hervorragenden Zapfen umfasst. Die Basisplatte und der Zapfen sind einstückig aus einem elastischen Kunstharz gefertigt. Angrenzend an die Basisplatte umfasst der Zapfen einen Gewindeabschnitt zum Verschrauben mit einem entsprechenden Innengewinde der Verankerungshülse. Auf einen Endabschnitt des Zapfens, der einen kleineren Durchmesser hat, ist eine Haube aus einem harten Kunstharzmaterial aufgesetzt. Durch ein endseitiges Loch in dieser Haube kann die Montagevorrichtung z.B. mittels eines Nagels an einer Schalung befestigt werden.

DE6912634U offenbart ein Verankerungssystem mit einem Verankerungselement, das ein Anschlussrohr mit einer endseitig aufgepressten Kunststoffhülse umfasst. Ein kurzer Endabschnitt der Kunststoffhülse überragt das offene Ende des Anschlussrohrs bei einer Zugangsöffnung. In diesem Endabschnitt umfasst die Innenseite der Kunststoffhülse eine ringförmige Ausnehmung. Zum temporären Verschliessen der Zugangsöffnung wird eine flache Haltescheibe mit einem Ringwulst durch diese Zugangsöffnung in den Endabschnitt der Kunststoffhülse gepresst. Dabei werden die Haltescheibe und/oder die Kunststoffhülse elastisch verformt, bis der Ringwulst beim Erreichen der Schliessstellung in die ringförmige Ausnehmung einschnappt. Solche Verbindungen können durch Kräfte, wie sie beim Befüllen einer Schalung mit flüssigem Beton und beim anschliessenden Rüttelvorgang auftreten, leicht gelöst werden. Nach dem Betonieren hingegen ist die Kunststoffhülse von hartem Beton umhüllt, und die Verbindung kann nicht mehr gelöst werden.

Eine Aufgabe der vorliegenden Erfindung ist es deshalb, ein Verankerungssystem zu schaffen, das einfach und zuverlässig in einem Betonbauwerk angebracht werden kann und ein Verankerungselement mit einer Zugangsöffnung sowie einen Deckel zum wiederlösbaren Verschliessen dieser Zugangsöffnung umfasst.

Diese Aufgabe wird gelöst durch ein Verankerungssystem gemäss den Merkmalen des Patentanspruchs 1.

Das Verankerungssystem umfasst ein Verankerungselement mit einer Wandung, die einen Aufnahmeraum begrenzt, und mit einer Zugangsöffnung zu diesem Aufnahmeraum sowie einen Deckel mit einem Basiskörper und mit einem am Basiskörper hervorragenden, in einer Einführrichtung in den Aufnahmeraum einführbaren Zapfen. Der Deckel ist ein Montageelement, das zum Befestigen eines Verankerungselements an der Schalung eines zu erstellenden Betonteilbauwerks ausgebildet ist. Die Befestigung des Deckels an der Schalung erfolgt in der Regel mit einem oder mehreren Nägeln. Das Verankerungselement und der Deckel umfassen miteinander korrespondierende Sicherungselemente, die in einer Schliessstellung eine formschlüssige Verbindung des Deckels mit dem Verankerungselement bewirken. In der Schliessstellung ist der Deckel mit dem Verankerungselement bezüglich der Einführrichtung formschlüssig verrastet und verschliesst die Zugangsöffnung ausreichend dicht, sodass beim Füllen der Schalung mit Flüssigbeton kein Zementwasser in das Verankerungselement gelangen kann.

Die Sicherungselemente umfassen mindestens eine Erhebung und/oder Vertiefung an der Innenseite der Wandung des Aufnahmeraums und eine damit korrespondierende Vertiefung bzw. Erhebung an der Aussenseite des Zapfens. Vorzugsweise umfasst das Verankerungselement einen als Halterohr ausgebildeten Abschnitt, an dessen einem Ende die Zugangsöffnung ausgebildet ist. Die Sicherungselemente des Verankerungselements sind dabei in einem Eingangsabschnitt nahe bei der Zugangsöffnung, z.B. im vordersten Drittel des Halterohrs, vorzugsweise im Bereich der vordersten 10mm bis 20mm, angeordnet und jene des Deckels entsprechend nahe beim Basiskörper. Beim Einführen des Zapfens in das Halterohr gelangen deshalb die Sicherungselemente jedes Teils erst kurz vor dem Erreichen der Schliessstellung in Kontakt mit dem jeweils anderen Teil des Verankerungssystems. Dadurch wird das Zusammenfügen der Teile erleichtert und das Risiko einer Beschädigung z.B. durch Verkanten oder Abschürfen minimiert.

Vorzugsweise ist der Deckel ein Spritzgiessteil aus Kunststoff, wobei der Zapfen innerhalb einer Zapfenwandung einen Hohlraum aufweist. Dies minimiert den Materialbedarf und verleiht der Zapfenwandung einen Bewegungsspielraum für geringfügige elastische Verformungen beim Einstecken in das Halterohr. Dies ist insbesondere dann vorteilhaft, wenn an der Zapfenwandung hervorragende Rast- bzw. Sicherungselemente beim Einschieben in das Halterohr auf korrespondierende Sicherungselemente des Verankerungselements treffen. Beim Ausüben einer ausreichend hohen Kraft in Einschieberichtung auf den Zapfen wird die Zapfenwand elastisch leicht zum Hohlraum hin verformt. Alternativ oder zusätzlich können auch die Sicherungselemente selbst als elastisch federnde Rastelemente an der Zapfenwand ausgebildet sein. Dadurch können die Sicherungselemente das Hindernis bzw. den vorderen Bereich der korrespondierenden Sicherungselemente am Halterohr überwinden und anschliessend mit diesen formschlüssig verrasten. Sicherungselemente können beispielsweise Erhebungen bzw. hervorragende Bereiche, wie Wulste, Auswölbungen oder Rippen umfassen und/oder Vertiefungen wie Mulden, Rinnen oder Nuten.

Vorzugsweise umfassen Sicherungselemente längliche Erhebungen und/oder Vertiefungen, die quer zur Einführrichtung aussen an der Wandung des Zapfens und innen am Halterohr angeordnet sind. Dies ermöglicht bereits bei kleinen Überstandshöhen der Erhebungen bzw. Vertiefungen in der Grössenordnung von 1mm oder weniger vergleichsweise hohe Sicherungskräfte entgegen der Einführrichtung. Solche Sicherungselemente können sich ringartig über die gesamte innere bzw. äussere Mantelfläche des jeweiligen Teils erstrecken oder alternativ nur entlang eines oder mehrerer Abschnitte davon.

Bei Ausführungsformen mit rundem Querschnitt des Zapfens und des Halterohrs können Sicherungselemente z.B. einen oder mehrere Sektoren mit Rippen oder Gewindeabschnitten umfassen und daran angrenzende Sektoren ohne solche Strukturen. Ein Deckel mit einem solchen Zapfen kann einfach am Halterohr befestigt werden, indem der Zapfen axial bzw. in Einführrichtung in das Halterohr eingeschoben und anschliessend um einen kleinen Winkel gedreht wird, derart, dass sich die Sicherungselemente an den beiden Teilen mindestens teilweise formschlüssig bezüglich der Einführrichtung hinterschneiden.

Bei anderen Ausführungsformen können das Halterohr und der Zapfen auch beliebige andere Querschnittsformen aufweisen, insbesondere einen nicht runden, beispielsweise einen zumindest näherungsweise rechteckigen Querschnitt. Die Sicherungselemente sind bei solchen Ausführungsformen vorzugsweise an einem oder beiden sich gegenüberliegenden längeren Wandabschnitten des Halterohrs und des Zapfens angeordnet.

Verankerungselemente können z.B. aus Kunststoff oder aus Metall, insbesondere aus einem oder mehreren umgeformten Blechteilen gefertigt sein. Verankerungselemente aus Metall können zusätzlich eine korrosionshemmende Beschichtung aufweisen.

Vorzugsweise umfasst der Deckel eine am Basiskörper hervorragende Rippe, die so um den Zapfen herum angeordnet ist, dass sie zusammen mit dem Zapfen und dem Basiskörper eine Nut zum Aufnehmen des vordersten Abschnittes des Halterohrs bei der Zugangsöffnung bildet. Die so gebildete Labyrinthdichtung schützt das Verankerungselement zusätzlich vor eindringendem Zementwasser, wenn das Betonbauwerk erstellt wird. Bei weiteren alternativen Ausführungsformen könnten miteinander korrespondierende Sicherungselemente zusätzlich oder alternativ auch an der Aussenseite des Verankerungselements und innenseitig an einem entsprechenden äusseren Abschnitt des Deckels angeordnet sein. Insbesondere kann z.B. die oben genannte Rippe der Labyrinthdichtung einen oder mehrere Abschnitte mit quer zur Einführrichtung hervorragenden oder eingelassenen Absätzen umfassen.

Bei weiteren Ausführungsformen kann der Deckel als Kragen mit einer zentralen Öffnung ausgebildet sein. Optional kann ein Schliesselement wie z.B. eine Schliessplatte dauerhaft oder wiederlösbar kraftschlüssig, formschlüssig oder stoffschlüssig mit dem Kragen verbunden sein und so die zentrale Öffnung verschliessen. Der Verbindungsbereich kann z.B. vollständig oder teilweise als trennbare Schwachstelle ausgebildet sein. Beispiele hierfür sind dünne, filmartige Verbindungen und/oder Verbindungen mit Perforationen.

Der Kragen und/oder das Schliesselement umfassen vorzugsweise zusätzliche Verbindungsmittel wie z.B. Ösen, welche die Befestigung an einer Schalung erleichtern. Kragenartige Deckel mit oder ohne Schliesselement können analog zu geschlossenen Deckeln formschlüssig mit einem Verankerungselement verbunden werden.

Kragenartige Deckel aus Kunststoff, die im Bereich der Zugangsöffnung mit einem Verankerungselement verbunden sind, können beispielsweise so ausgebildet sein, dass sie nach dem Entfernen der Schalung zusammen mit dem Verankerungselement im fertiggestellten Betonbauteil verbleiben. Sie schützen so den offenen Eingangsbereich des Verankerungselements und bilden einen optisch einwandfreien Abschluss. Schliesselemente und/oder mit der Schalung verbundene Teile solcher Deckel können beim oder nach dem Entfernen der Schalung vergleichsweise leicht vom Kragen abgetrennt werden.

Einige Ausführungsformen des erfindungsgemässen Verankerungssystems werden im Folgenden anhand von Figuren näher beschrieben. Dabei zeigen
- Figur 1: ein Verankerungselement und einen Deckel eines ersten Verankerungssystems,
- Figur 2: eine Seitenansicht des Deckels aus Figur 1,
- Figur 3: eine Aufsicht auf die entlang der Linien A-A aufgeschnittenen Anordnung aus Figur 1,
- Figur 4: eine Seitenansicht der aufgeschnittenen Anordnung aus Figur 3,
- Figur 5: ein Detail des Bereichs A1 in Figur 4,
- Figur 6: eine Seitenansicht der aufgeschnittenen Anordnung aus Figur 3, jedoch mit geschlossenem Deckel,
- Figur 7: ein Verankerungselement und einen Deckel eines weiteren Verankerungssystems,
- Figur 8: den Deckel aus Figur 7 in perspektivischer Ansicht von der Zapfenseite her gesehen,
- Figur 9: eine Seitenansicht der analog zu Figur 6 aufgeschnittenen Anordnung aus Figur 7, jedoch mit geschlossenem Deckel,
- Figur 10: eine Seitenansicht der analog zu Figur 9 aufgeschnittenen Anordnung aus Figur 1,
- Figur 11: eine weitere Ausführungsform eines Deckels in perspektivischer Ansicht,
- Figur 12: eine Seitenansicht des Deckels aus Figur 11,
- Figur 13: eine perspektivische Ansicht des entlang der Linie B-B in Figur 12 aufgeschnittenen Deckels,
- Figur 14: eine Aufsicht auf ein Verankerungssystem mit einem Deckel gemäss Figur 11, aufgeschnittenen entlang der Linie C-C,
- Figur 15: die aufgeschnittene Anordnung aus Figur 14 in einer Seitenansicht,
- Figur 16: ein Verankerungselement und einen Deckel eines weiteren Verankerungssystems,
- Figur 17: eine Ansicht eines Teils der vertikal aufgeschnittenen Anordnung aus Figur 16,
- Figur 18: eine Frontansicht der Anordnung aus Figur 17,
- Figur 19: die Anordnung aus Figur 16 mit aufgesetzten Deckel,
- Figur 20: die Anordnung aus Figur 17 mit aufgesetzten Deckel,
- Figur 21: die Anordnung aus Figur 18 mit aufgesetzten Deckel,
- Figur 22: ein Verankerungselement und einen Deckel eines weiteren Verankerungssystems,
- Figur 23: eine Ansicht eines Teils der vertikal aufgeschnittenen Anordnung aus Figur 22,
- Figur 24: eine Frontansicht der Anordnung aus Figur 23,
- Figur 25: die Anordnung aus Figur 22 mit aufgesetzten Deckel,
- Figur 26: die Anordnung aus Figur 23 mit aufgesetzten Deckel,
- Figur 27: die Anordnung aus Figur 24 mit aufgesetzten Deckel,
- Figur 28: einen Detailquerschnitt eines weiteren Verankerungssystems im Bereich von zusammenwirkenden Anschlägen am Deckel und am Verankerungselement,
- Figur 29: einen Detailquerschnitt eines weiteren Verankerungssystems, dessen Deckel ein abtrennbares Schliesselement aufweist.

Die Figuren 1 bis 6 beziehen sich auf eine erste Ausführungsform eines Verankerungssystems umfassend ein Verankerungselement 1 mit einem Halterohr 3, dessen unteres Ende durch eine Deckplatte 5 verschlossen ist, und einen Deckel 51 mit einem Zapfen 53, der an einem Basiskörper 55 hervorragt. Die Deckplatte 5 ist rund und umfasst drei flanschartig radial über das Halterohr 3 hinausragende Ringabschnitte. Das Halterohr 3 umfasst am vorderen Ende eine Zugangsöffnung 7, die zum Einführen des Endes eines Spannstabs oder eines entsprechenden anderen Anschlusselements (nicht dargestellt) in den durch die Wandung des Halterohrs 3 begrenzten Aufnahmeraum genutzt werden kann. Drei am Halterohr 3 radial hervorragende Verstärkungsrippen 9 erstrecken sich von der Deckplatte 5 bis zum vorderen Rand des Halterohrs 3. Im Bereich der Zugangsöffnung 7 ist zwischen dem Halterohr 3 und jeder der Verstärkungsrippen 9 eine Aussparung 11 ausgebildet. Das Halterohr 3 umfasst ein Innengewinde 13 zum Befestigen von Dyvidag-Stäben. Alternativ oder zusätzlich können im Aufnahmeraum bzw. im Inneren des Halterohrs 3 auch andere Mittel zum Befestigen anderer Anschlusselemente vorgesehen sein. An der Innenseite des Halterohrs 3 ist ein primäres Sicherungselement 15 innerhalb eines axialen Abstandes s1 vom vorderen Ende des Halterohrs 3 ausgebildet. Der Abstand s1 ist vorzugsweise kleiner oder gleich 20mm oder besonders bevorzugt kleiner oder gleich 10 mm. Das primäre Sicherungselement 15 umfasst bei dieser Ausführungsform eine umlaufende Rippe, die einen trapezförmigen Querschnitt und eine Überstandshöhe s2 von vorzugsweise weniger als 1 mm aufweist. Der Neigungswinkel der Schenkel bezüglich der Innenwand des Halterohrs 3 ist mitbestimmend für die Haltekraft der Sicherung. Vorzugsweise liegt dieser Neigungswinkel im Bereich von etwa 15° bis etwa 75°. Bei anderen Ausführungsformen kann das primäre Sicherungselement 15 in analoger Weise eine umlaufende Nut mit einer Tiefe von vorzugsweise weniger als 1 mm umfassen. Eine Kombination einer Rippe und einer axial bzw. in Einführrichtung Z versetzt dazu angeordneten Nut ist ebenfalls möglich. Die Rippe und/oder die Nut können auch eine andere, beispielsweise eine gewölbte Querschnittformen aufweisen. Wesentlich ist, dass miteinander korrespondierende Sicherungselemente 15, 57 Kontaktbereiche aufweisen, die sich in der Schliessstellung so gegenüberliegen, dass sie für Bewegungen des Deckels 51 entgegen der Einführrichtung Z formschlüssig ein Hindernis bilden. Die primären Sicherungselemente 15 können alternativ auch nur an einem oder mehreren Abschnitten entlang der inneren Mantelfläche des Halterohrs 3 ausgebildet sein.

Der Deckel 51 hat die Form eines Kegelstumpfs, wobei der Zapfen 53 koaxial an der Deckfläche 56 dieses Kegelstumpfs hervorragt. In einem an den Basiskörper 55 angrenzenden Basisabschnitt 58 hat der Zapfen 53 einen Aussendurchmesser d1, der im Wesentlichen dem Innendurchmesser des Halterohrs 3 im Bereich der Zugangsöffnung 7 entspricht. Angrenzend an den Basisabschnitt 58 hat der Zapfen 53 einem kleineren Aussendurchmesser d2, der im Wesentlichen dem kleineren Innendurchmesser des Halterohrs 3 im Bereich des Innengewindes 13 entspricht. Als sekundäres Sicherungselement 57 umfasst der Zapfen 53 am Basisabschnitt 58 eine umlaufende Nut. Die Lage und die Form dieser Nut bzw. des sekundären Sicherungselements 57 ist so auf die Lage und die Form des primären Sicherungselements 15 abgestimmt, dass diese Sicherungselemente 15, 57 formschlüssig bezüglich der Einführrichtung Z ineinander eingreifen, wenn der Deckel 51 in einer Schliessstellung am Verankerungselement 1 gehalten ist. In der Schliessstellung liegt das stirnseitige Ende des Halterohrs 3 an der Deckfläche 56 des Basiskörpers 55 an.

Zusätzlich können an der Aussenseite des Zapfens 53 axial ausgerichtete Längswulste 59 ausgebildet sein zum kraftschlüssigen Verbinden des Zapfens 53 mit dem Halterohr 3 im Bereich des Innengewindes 13. Die Dicke dieser Längswulste 59 ist kleiner als die Breite des Absatzes zwischen dem Basisabschnitt 58 und dem daran angrenzenden Abschnitt des Zapfens 53.

Optional könnten solche Längswulste 59 oder entsprechende Längsrippen im Bereich des Basiskörpers 55 auch dicker ausgebildet und sekundäre Sicherungselemente 57 an diesen Längswulsten 59 angeordnet werden, beispielsweise in Gestalt von Absätzen (nicht dargestellt).

Vorzugsweise umfasst der Deckel 51 einen Kragen 61, der an der Deckfläche 56 des Basiskörpers 55 koaxial zum Zapfen 53 hervorragt und gemeinsam mit der Wandung des Zapfens 53 eine Aufnahmerinne 63 begrenzt. In der Schliessstellung nimmt die Aufnahmerinne 63 das offene vordere Ende des Halterohrs 3 auf (Figur 6) und bildet mit diesem eine Labyrinthdichtung. Die ineinandergreifenden Bereiche der Sicherungselemente 15, 57 bilden zusätzlich zu Ihrer Sicherungsfunktion eine weitere Labyrinthdichtung.

Die Figuren 7 bis 10 zeigen eine leicht modifizierte Ausführungsform des Verankerungssystems. Im Unterschied zur Ausführungsform gemäss den Figuren 1 bis 6 umfasst das sekundäre Sicherungselement 57 am Deckel 51 keine umlaufende Nut, sondern drei oder mehrere am Basisabschnitt 58 axial hervorragende Nocken 60 mit je einem Nutabschnitt. Die Nocken 60 sind gegebenenfalls zwischen je zwei Längswulsten 59 angeordnet.

Die Figuren 11 bis 15 zeigen eine weitere Ausführungsform des Verankerungssystems. Im Unterschied zu den vorhergehend beschriebenen Ausführungsformen hat der Zapfen 51 im Basisbereich keinen vergrösserten Aussendurchmesser. Die sekundären Sicherungselemente 57 sind drei Rippenabschnitte, die zwischen drei Längswulsten 59 quer zur Axialrichtung aussen an der Wandung des Zapfens 53 hervorragen. Figur 13 zeigt den entlang der Linie B-B in Figur 12 auf Höhe der sekundären Sicherungselemente 57 aufgeschnittenen Deckel 51 in perspektivischer Ansicht.

Figur 15 zeigt eine Seitenansicht des entlang der Linie C-C in Figur 14 aufgeschnittenen Verankerungselements 1. Als primäres Sicherungselement 15 umfasst das Halterohr 3 eine in den obersten Abschnitt der Gewinderippe des Innengewindes 13 eingelassene Nut.

Die Figuren 16 bis 21 zeigen eine weitere Ausführungsform des Verankerungssystems, wobei der Deckel 51 bei den Figuren 16 bis 18 offen ist, und bei den Figuren 19 bis 21 in Schliessstellung. Das Verankerungselement 1 umfasst zwei umgeformte Blechteile, die so zusammengefügt sind, dass sie einen Aufnahmeraum begrenzen, wobei dieser Aufnahmeraum einen Abschnitt mit näherungsweise rechteckigem Querschnitt als Halterohr 3 umfasst. Jede der beiden längeren Seitenwände des Halterohrs 3 umfasst als primäres Sicherungselement 15 einen nach innen umgeformten rippenartigen Wulst, der vorzugsweise innerhalb eines Abstandes s1 von etwa 10 mm bis etwa 20mm vom offenen Rohrende quer zur Einführrichtung Z bzw. parallel zur Kante der jeweiligen Seitenwand angeordnet ist.

Der Deckel 51 umfasst einen Basiskörper 55 in Gestalt einer rechteckigen Platte und einen an dieser Platte hervorragenden Zapfen 53, dessen Wandung vier Wandabschnitte umfasst, die einen rechteckigen Rahmen bilden. Die beiden Längswände umfassen als sekundäre Sicherungselemente 57 längliche Einwölbungen, die so angeordnet und ausgerichtet sind, dass sie die primären Sicherungselemente 15 des Verankerungselements 1 aufnehmen, wenn der Deckel 51 in Schliessstellung ist. Analog zu den anderen Ausführungsformen des Verankerungssystems umfasst der Deckel 51 einen Kragen 61, der zusammen mit der Wandung des Zapfens 53 eine umlaufende Aufnahmerinne 63 begrenzt. In der Schliessstellung nimmt die Aufnahmerinne 63 einen Abschnitt des offenen vorderen Endes des Halterohrs 3 auf und bildet mit diesem eine Labyrinthdichtung.

An der Aussenseite des Zapfens 53 können analog zu den Längswulsten 59 bei den anderen Ausführungsformen in Einführrichtung Z ausgerichtete Längswulste 59 bzw. Längsrippen zum kraftschlüssigen Verbinden des Deckels 51 mit dem Verankerungselement 1 ausgebildet sein. Vorzugsweise nimmt die Überstandshöhe dieser Längsrippen in Richtung zum Basiskörper 55 hin leicht zu. Dies bewirkt eine zunehmende Haltekraft, wenn der Deckel in Einführrichtung Z in die Schliessstellung gepresst wird. Ein weiteres Verankerungssystem gemäss den Figuren 22 bis 27 unterscheidet sich von jenem gemäss den Figuren 16 bis 21 im Wesentlichen dadurch, dass die primären Sicherungselemente 15 an den Seitenwänden des Halterohrs 3 nach aussen gewölbte Bereiche sind, und dass die sekundären Sicherungselemente 57 einen oder mehrere an den Aussenseiten des Zapfens 53 hervorragende Nocken sind.

Allgemein hintergreifen sich in der Schliessstellung Anschläge 15a der primären Sicherungselemente 15 und Anschläge 57a der sekundären Sicherungselemente 57 bezüglich der Einführrichtung Z. Die Sicherungskraft, mit der die Sicherungselemente 15, 57 den Deckel 51 bei einer Zugbelastung entgegen der Einführrichtung Z am Verankerungselement 1 halten, ist abhängig von den Neigungswinkeln **α, β** der Anschläge 15a, 57a oder zumindest eines Abschnitts dieser Anschläge 15a, 57a bezüglich der jeweiligen Wandung des Verankerungselements 1 bzw. des Zapfens 53 und somit auch bezüglich der Einführrichtung Z. Eine besonders hohe Sicherungskraft kann erreicht werden, wenn jeder der Neigungswinkel **α, β** 90° oder kleiner ist. Vorzugsweise ist mindestens einer der Neigungswinkel **α, β** zwischen 75° und 90°.

Figur 28 zeigt beispielhaft einen Detailquerschnitt einer solchen Anordnung in Schliessstellung, wobei das sekundäre Sicherungselement 57 an einem federnd ausgebildeten Abschnitt der Wandung angeordnet ist.

Vorzugsweise umfasst die Wandung des Verankerungselements 1 im Bereich der Zugangsöffnung 7 mindestens einen Abschnitt, in dem sich der Öffnungsquerschnitt des Aufnahmeraums zur Zugangsöffnung 7 hin erweitert. Die Wandung des Verankerungselements 1 kann in diesem Abschnitt beispielsweise eine innenseitige Anfasung aufweisen und/oder nach aussen verformt sein. Dadurch kann verhindert werden, dass sekundäre Sicherungselemente 57 des Zapfens 53 beschädigt werden, wenn der Zapfen 53 in Einführrichtung Z in das Verankerungselement 1 eingeschoben wird.

Figur 29 zeigt schematisch einen Detailquerschnitt einer speziellen Ausführungsform eines Deckels 51. Der Basiskörper 55 umfasst einen Kragen 61, der eine zentrale Öffnung umrahmt. Diese zentrale Öffnung ist durch ein plattenförmiges Schliesselement 65 verschlossen, wobei der Rand dieses Schliesselements 65 z.B. dauerhaft oder wiederlösbar kraftschlüssig, formschlüssig oder stoffschlüssig mit dem Kragen 61 verbunden ist. Insbesondere kann die Verbindung z.B. ein im Vergleich zu den angrenzenden Bereichen des Basiskörpers 55 dünnes Filmscharnier 67 und/oder perforierte Bereiche umfassen. Die Verbindung des Schliesselements 65 mit dem Kragen 61 kann allgemein als Schwachstelle ausgebildet sein. Nach dem Entfernen der Schalung von einem fertiggestellten Betonbauwerk kann das Schliesselement 65 demnach bei ausreichend hoher Krafteinwirkung vom angrenzenden Kragen 61 abgetrennt werden.

## Patentansprüche

1. Verankerungssystem für Betonbauwerke, umfassend
a) ein Verankerungselement (1) mit einer Wandung, die einen Aufnahmeraum begrenzt und eine Zugangsöffnung (7) zum Einführen eines Endbereichs eines Anschlusselements umfasst, und
b) einen Deckel (51), der einen Basiskörper (55) und einen am Basiskörper (55) hervorragenden, durch die Zugangsöffnung (7) in einer Einführrichtung (Z) in den Aufnahmeraum einführbaren Zapfen (53) umfasst, und der zum temporären Verschliessen der Zugangsöffnung (7) des Aufnahmeraums in einer Schliessstellung wiederlösbar am Verankerungselement (1) befestigbar ist, **dadurch gekennzeichnet,**
**dass** das Verankerungselement (1) ein primäres Sicherungselement (15) umfasst und der Zapfen (53) ein mit dem primären Sicherungselement (15) korrespondierendes sekundäres Sicherungselement (57), derart, dass sich die Sicherungselemente (15, 57) in der Schliessstellung bezüglich der Einführrichtung (Z) hintergreifen und eine formschlüssige Verbindung des Deckels (51) mit dem Verankerungselement (1) bewirken.

2. Verankerungssystem nach Anspruch 1, **dadurch gekennzeichnet, dass** das primäre Sicherungselement (15) einen Anschlag (15a) oder zumindest einen Abschnitt eines Anschlags (15a) umfasst, der bezüglich der Wandung des Verankerungselements (1) einen Neigungswinkel **(α)** aufweist, der kleiner oder gleich 90°ist, und/oder dass das sekundäre Sicherungselement (57) einen Anschlag (57a) oder zumindest einen Abschnitt eines Anschlags (57a) umfasst, der bezüglich der Wandung des Zapfens (53) einen Neigungswinkel **(β)** aufweist, der kleiner oder gleich 90°ist.

3. Verankerungssystem nach einem der Ansprüche 1 oder 2, **dadurch gekennzeichnet, dass** das primäre Sicherungselement (15) in Gestalt einer Rippe und/oder Nut ausgebildet ist, die sich innen oder aussen an der Wandung des Verankerungselements (1) zumindest über einen Abschnitt dieser Wandung quer zur Einführrichtung (Z) erstreckt.

4. Verankerungssystem nach Anspruch 3, **dadurch gekennzeichnet, dass** die Wandung (1) des Verankerungselements (1) im Bereich der Zugangsöffnung (7) mindestens einen Abschnitt umfasst in dem sich der Öffnungsquerschnitt des Aufnahmeraums zur Zugangsöffnung (7) hin erweitert.

5. Verankerungssystem nach einem der Ansprüche 1 bis 4, **dadurch gekennzeichnet, dass** das primäre Sicherungselement (15) innenseitig am Verankerungselement (1) und das sekundäre Sicherungselement (57) aussenseitig am Deckel (51) angeordnet sind, oder dass das primäre Sicherungselement (15) aussenseitig am Verankerungselement (1) und das sekundäre Sicherungselement (57) innenseitig an einem entsprechenden Abschnitt des Deckel (51) angeordnet sind.

6. Verankerungssystem nach einem der Ansprüche 1 bis 5, **dadurch gekennzeichnet, dass** die Zugangsöffnung (7) am Ende eines Halterohrs (3) angeordnet ist, dass das primäre Sicherungselement (15) innerhalb eines Abstandes von weniger als 20 mm vom offenen Ende des Halterohrs (3) angeordnet ist, und dass das sekundäre Sicherungselement (57) innerhalb eines Abstandes von weniger als 20 mm vom Basiskörper (55) angeordnet ist.

7. Verankerungssystem nach einem der Ansprüche 1 bis 6, **dadurch gekennzeichnet, dass** das primäre Sicherungselement (15) mindestens eine Erhebung an der Innenseite der Wandung des Verankerungselements (1) umfasst, und dass das sekundäre Sicherungselement (57) mindestens eine Vertiefung an der Aussenseite des Zapfens (53) umfasst.

8. Verankerungssystem nach einem der Ansprüche 1 bis 7, **dadurch gekennzeichnet, dass** das primäre Sicherungselement (15) mindestens eine Vertiefung an der Innenseite der Wandung des Verankerungselements (1) umfasst, und dass das sekundäre Sicherungselement (57) mindestens eine Erhebung an der Aussenseite des Zapfens (53) umfasst.

9. Verankerungssystem nach einem der Ansprüche 7 oder 8, **dadurch gekennzeichnet, dass** die Erhebungen quer zur Einführrichtung (Z) angeordnete umlaufende Rippen oder Abschnitte umlaufender Rippen sind, und dass die Vertiefungen quer zur Einführrichtung (Z) angeordnete umlaufende Nuten oder Abschnitte umlaufender Nuten sind.

10. Verankerungssystem nach einem der Ansprüche 6 bis 9, **dadurch gekennzeichnet, dass** der Deckel (51) einen am Basiskörper (55) hervorragenden Kragen (61) umfasst, der zusammen mit dem Zapfen (53) eine Aufnahmerinne (63) zum Aufnehmen des offenen vorderen Endes des Halterohrs (3) in der Schliessstellung begrenzt.

11. Verankerungssystem nach einem der Ansprüche 1 bis 10, **dadurch gekennzeichnet, dass** das sekundäre Sicherungselement (57) die Gestalt einer Nut und/oder Rippe aufweist, die sich aussen am Zapfen (53) oder innen an einem beabstandet zum Zapfen (53) angeordneten äusseren Deckelabschnitt quer zur Einführrichtung (Z) erstreckt.

12. Verankerungssystem nach Anspruch 11, **dadurch gekennzeichnet, dass** der Basiskörper (55) des Deckels (51) einen Kragen (61) umfasst, der eine zentrale Öffnung begrenzt, und dass die zentrale Öffnung durch ein Schliesselement (65) verschlossen ist, wobei dieses Schliesselement (65) dauerhaft oder wiederlösbar kraftschlüssig, formschlüssig oder stoffschlüssig mit dem Kragen (61) verbunden ist.

## Claims

1. An anchoring system for concrete structures, comprising
a) an anchoring element (1) having a wall which delimits a receptacle chamber and comprises an access opening (7) for inserting an end region of a connection element, and
b) a cover (51) which comprises a base body (55) and a protruding pin (53) on the base body (55) which can be inserted through the access opening (7) in an insertion direction (Z) into the receptacle chamber, and which can be detachably fastened to the anchoring element (1) to temporarily close the access opening (7) of the receptacle chamber in a closing position, **characterized in that** the anchoring element (1) comprises a primary securing element (15) and the pin (53) comprises a secondary securing element (57) corresponding to the primary securing element (15) such that, in the closing position, the securing elements (15, 57) engage with each other from behind relative to the insertion direction (Z) and effect a positive connection of the cover (51) with the anchoring element (1).

2. The anchoring system according to Claim 1, **characterized in that** the primary securing element (15) comprises a stop (15a) or at least a portion of a stop (15a) which has an angle of inclination (α) with respect to the wall of the anchoring element (1), which is less than or equal to 90°, and/or **in that** the secondary securing element (57) comprises a stop (57a) or at least a portion of a stop (57a), which has an angle of inclination (β) with respect to the wall of the pin (53), which is less than or equal to 90°.

3. The anchoring system according to any one of Claims 1 or 2, **characterized in that** the primary securing element (15) is configured in the form of a rib and/or groove, which extends on the inside or outside of the wall of the anchoring element (1) at least over a portion of said wall transversely to the insertion direction (Z).

4. The anchoring system according to Claim 3, **characterized in that** the wall (1) of the anchoring element (1) comprises at least one portion in the region of the access opening (7), in which the opening cross-section of the receptacle chamber widens towards the access opening (7).

5. The anchoring system according to any one of Claims 1 to 4, **characterized in that** the primary securing element (15) is arranged on the inside of the anchoring element (1) and the secondary securing element (57) is arranged on the outside of the cover (51), or **in that** the primary securing element (15) is arranged on the outside of the anchoring element (1) and the secondary securing element (57) is arranged on the inside of a corresponding portion of the cover (51).

6. The anchoring system according to any one of Claims 1 to 5, **characterized in that** the access opening (7) is arranged on the end of a holding tube (3), **in that** the primary securing element (15) is arranged within a distance of less than 20 mm from the open end of the holding tube (3), and **in that** the secondary securing element (57) is arranged within a distance of less than 20 mm from the base body (55).

7. The anchoring system according to any one of Claims 1 to 6, **characterized in that** the primary securing element (15) comprises at least one elevation on the inside of the wall of the anchoring element (1), and **in that** the secondary securing element (57) comprises at least one cavity on the outside of the pin (53).

8. The anchoring system according to any one of Claims 1 to 7, **characterized in that** the primary securing element (15) comprises at least one cavity on the inside of the wall of the anchoring element (1), and **in that** the secondary securing element (57) comprises at least one elevation on the outside of the pin (53).

9. The anchoring system according to any one of Claims 7 or 8, **characterized in that** the elevations are circumferential ribs or portions of circumferential ribs which are arranged transversely to the insertion direction (Z), and **in that** the cavities are circumferential grooves or portions of circumferential grooves which are arranged transversely to the insertion direction (Z).

10. The anchoring system according to any one of Claims 6 to 9, **characterized in that** the cover (51) comprises a protruding collar (61) on the base body (55) which, together with the pin (53), delimits a receptacle channel (63) for receiving the open front end of the holding tube (3) in the closed position.

11. The anchoring system according to any one of Claims 1 to 10, **characterized in that** the secondary securing element (57) has the form of a groove and/or rib which extends transversely to the insertion direction (Z) on the outside of the pin (53) or on the inside of an outer cover portion arranged at a distance from the pin (53).

12. The anchoring system according to Claim 11, **characterized in that** the base body (55) of the cover (51) comprises a collar (61) which delimits a central opening, and **in that** the central opening is closed by a closing element (65), wherein said closing element (65) is permanently or detachably connected to the collar (61) in a non-positive, positive or firmly bonded manner.

## Revendications

1. Système d'ancrage pour constructions en béton, comprenant
a) un élément d'ancrage (1) avec une paroi qui délimite un espace de réception et qui comprend une ouverture d'accès (7) pour l'insertion d'une zone d'extrémité d'un élément de raccordement, et
b) un couvercle (51) qui comprend un corps de base (55) et un tenon (53) faisant saillie sur le corps de base (55), pouvant être inséré dans l'espace de réception à travers l'ouverture d'accès (7) dans une direction d'insertion (Z), et qui peut être fixé de manière amovible à l'élément d'ancrage (1) pour fermer temporairement l'ouverture d'accès (7) de l'espace de réception dans une position de fermeture, **caractérisé en ce que** l'élément d'ancrage (1) comprend un élément de sécurité primaire (15) et le tenon (53) un élément de sécurité secondaire (57) correspondant à l'élément de sécurité primaire (15), de telle sorte que les éléments de sécurité (15, 57) s'engagent entre eux à l'arrière par rapport à la direction d'insertion (Z) dans la position de fermeture et provoquent une liaison par complémentarité de forme du couvercle (51) avec l'élément d'ancrage (1).

2. Système d'ancrage selon la revendication 1, **caractérisé en ce que** l'élément de sécurité primaire (15) comprend une butée (15a) ou au moins une section de butée (15a) présentant un angle d'inclinaison (α) inférieur ou égal à 90° par rapport à la paroi de l'élément d'ancrage (1), et/ou **en ce que** l'élément de sécurité secondaire (57) comprend une butée (57a) ou au moins une section de butée (57a) présentant un angle d'inclinaison (β) inférieur ou égal à 90° par rapport à la paroi du tenon (53).

3. Système d'ancrage selon l'une quelconque des revendications 1 ou 2, **caractérisé en ce que** l'élément de sécurité primaire (15) est configuré sous la forme d'une nervure et/ou d'une rainure s'étendant à l'intérieur ou à l'extérieur de la paroi de l'élément d'ancrage (1), sur au moins une section de cette paroi, transversalement à la direction d'insertion (Z).

4. Système d'ancrage selon la revendication 3, **caractérisé en ce que** la paroi (1) de l'élément d'ancrage (1) comprend, dans la zone de l'ouverture d'accès (7), au moins une section dans laquelle la section transversale d'ouverture de l'espace de réception s'élargit vers l'ouverture d'accès (7).

5. Système d'ancrage selon l'une quelconque des revendications 1 à 4, **caractérisé en ce que** l'élément de sécurité primaire (15) est agencé à l'intérieur de l'élément d'ancrage (1) et l'élément de sécurité secondaire (57) est agencé à l'extérieur du couvercle (51), ou **en ce que** l'élément de sécurité primaire (15) est agencé à l'extérieur de l'élément d'ancrage (1) et l'élément de sécurité secondaire (57) est agencé à l'intérieur d'une section correspondante du couvercle (51) .

6. Système d'ancrage selon l'une quelconque des revendications 1 à 5, **caractérisé en ce que** l'ouverture d'accès (7) est agencée à l'extrémité d'un tube de support (3), **en ce que** l'élément de sécurité primaire (15) est agencé à une distance inférieure à 20 mm de l'extrémité ouverte du tube de support (3), et **en ce que** l'élément de sécurité secondaire (57) est agencé à une distance inférieure à 20 mm du corps de base (55).

7. Système d'ancrage selon l'une quelconque des revendications 1 à 6, **caractérisé en ce que** l'élément de sécurité primaire (15) comprend au moins un bossage sur le côté intérieur de la paroi de l'élément d'ancrage (1), et **en ce que** l'élément de sécurité secondaire (57) comprend au moins un renfoncement sur le côté extérieur du tenon (53) .

8. Système d'ancrage selon l'une quelconque des revendications 1 à 7, **caractérisé en ce que** l'élément de sécurité primaire (15) comprend au moins un renfoncement sur le côté intérieur de la paroi de l'élément d'ancrage (1), et **en ce que** l'élément de sécurité secondaire (57) comprend au moins un bossage sur le côté extérieur du tenon (53).

9. Système d'ancrage selon l'une quelconque des revendications 7 ou 8, **caractérisé en ce que** les bossages sont des nervures circonférentielles ou des sections de nervures circonférentielles agencées transversalement à la direction d'insertion (Z), et **en ce que** les renfoncements sont des rainures circonférentielles ou des sections de rainures circonférentielles agencées transversalement à la direction d'insertion (Z).

10. Système d'ancrage selon l'une quelconque des revendications 6 à 9, **caractérisé en ce que** le couvercle (51) comprend une collerette (61) faisant saillie sur le corps de base (55) et délimitant, conjointement avec le tenon (53), une gorge de réception (63) pour recevoir l'extrémité avant ouverte du tube de support (3) dans la position de fermeture.

11. Système d'ancrage selon l'une quelconque des revendications 1 à 10, **caractérisé en ce que** l'élément de sécurité secondaire (57) présente la forme d'une rainure et/ou d'une nervure qui s'étend transversalement à la direction d'insertion (Z) à l'extérieur du tenon (53) ou à l'intérieur d'une section de couvercle extérieure agencée à distance du tenon (53).

12. Système d'ancrage selon la revendication 11, **caractérisé en ce que** le corps de base (55) du couvercle (51) comprend une collerette (61) qui délimite une ouverture centrale, et **en ce que** l'ouverture centrale est fermée par un élément de fermeture (65), cet élément de fermeture (65) étant relié de manière permanente ou amovible à la collerette (61) par adhérence, par complémentarité de forme ou par liaison de matière.
